# EUROPÄISCHE PATENTSCHRIFT

(11) **EP 2 977 531 B1**
(45) Veröffentlichungstag und Bekanntmachung des Hinweises auf die Patenterteilung: **18.10.2017**
(21) Anmeldenummer: 15178063.2
(22) Anmeldetag: 23.07.2015
(51) Int. Cl.: E05B 65/44, E05B 47/02, E05B 47/00, E05B 65/08

(54) **MÖBEL MIT EINEM ELEKTROMECHANISCHEN VERSCHLUSSSYSTEM**
ITEM OF FURNITURE WITH AN ELECTROMECHANICAL CLOSURE SYSTEM
MEUBLE AVEC SYSTEME DE FERMETURE ELECTROMECANIQUE

(30) Priorität: 23.07.2014 DE 102014110411
(43) Veröffentlichungstag der Anmeldung: 27.01.2016
(73) Patentinhaber: Martin Lehmann GmbH & Co. Kg, 32429 Minden (DE)
(72) Erfinder:
(74) Vertreter: Dantz, Jan Henning

(56) Entgegenhaltungen:
- WO-A1-94/01645
- DE-A1-102010 045 505
- DE-U1-202006 015 540
- US-A1- 2004 089 038

## Beschreibung

Die vorliegende Erfindung betrifft ein Möbel mit einem elektromechanischen Verschlusssystem für ein Möbel mit mindestens zwei auf parallelen Laufbahnen verfahrbaren und zumindest einen Teilbereich eines Möbelkorpus schließenden Schiebetüren, gemäß dem Oberbegriff des Anspruchs 1.

Ein gattungsgemäßes Verschlusssystem für solche Schiebetürenmöbel ist beispielsweise aus der DE 103 23 696 A1 bekannt. Bei dem dort offenbarten Schiebetürenmöbel und Schiebetürenschließsystem sind in zwei parallelen Verschiebeebenen verschiebbare geführte Schiebetüren in Laufschubprofilen aufgenommen, die auf jeweiligen Laufbahnen verfahrbar sind. In diesen Laufschubprofilen sind Griffstücke vorgesehen, die sich in einer Schließposition der Schiebetüren senkrecht zur Verschieberichtung betrachtet überdecken.

Zur Aushebesicherung dieser Schiebetüren sind die einander zugewandten Seiten der Griffstücke nach Art einer Nut-Feder-Verbindung ausgestaltet, so dass ein Aushebeln einer der Schiebetüren im Bereich der Griffstelle durch den Eingriff der beiden Griffstücke miteinander verhindert wird.

Nachteilig bei dem aus dem Stand der Technik bekannten Verschlusssystem ist, dass zur Bewerkstelligung dieser Aushebesicherung die Türen mit unterschiedlichen Bauteilen ausgestattet werden müssen, um das funktionsgemäße Zusammenwirken der Griffstücke gewährleisten zu können.

Des Weiteren müssen zur Unterbringung des Verschlusssystems Ausnehmungen im Möbelkorpus vorgenommen werden, was insbesondere die Nachrüstbarkeit solcher Verschlusssysteme erschwert oder sogar verhindert. Bei dem in der DE 103 23 696 A1 offenbarten Schiebetürmöbel ist das Verschlusssystem unterhalb der Laufschuhprofile montiert.

Aufgabe der vorliegenden Erfindung ist es, ein Möbel mit einem Verschlusssystem bereit zu stellen, das eine einfachere Montage des Verschlusssystems ermöglicht.

Diese Aufgabe wird durch ein Möbel mit einem elektromechanischen Verschlusssystem mit den Merkmalen des Anspruchs 1 gelöst.

Das erfindungsgemäße Möbel mit mindestens zwei zumindest einen Teilbereich einen Möbelkorpus schließenden auf parallelen Laufbahnen verfahrbaren Schiebetüren und einem elektromechanischen Verschlusssystem weist mindestens ein Verriegelungselement mit einem aus einer Freigabestellung einer Verriegelungsstellung verfahrbaren Riegel auf, mindestens eine Riegelaufnahme zur Aufnahme des Riegels in dessen Verriegelungsstellung, ein Gehäuse, in dem das Verriegelungselement zumindest teilweise und ein in den Riegel eingreifender Elektromotor aufgenommen ist. Der Elektromotor ist dabei über eine Steuereinheit ansteuerbar.

Das Verriegelungselement liegt in einer parallel zur Verschieberichtung der Schiebetüren ausgerichteten Seitenwand einer ersten der Schiebetüren ein, wobei die Riegelaufnahme an einer der ersten der Schiebetüren zugewandten Seitenfläche einer zweiten der Schiebetüren angeordnet ist, wobei an dem Gehäuse ein Führungselement angeformt ist, dass in eine in dem Gehäuse zugewandten stehende Ausnehmung des Riegels zur Führung des Riegels in Schließrichtung ragt.

Ein derartiges elektromechanisches Verschlusssystem kann in einfacher Weise an einer der Schiebetüren des Schiebetürmöbels montiert werden.

Als Riegelaufnahme für den Riegel kann dazu im einfachsten Falle eine den Querschnitt des Riegels entsprechend geformte Ausnehmung in der zweiten der Schiebetüren vorgesehen sein. Bauliche Veränderungen am Möbelkorpus wie beispielsweise das Ausfräsen von Aufnahmen zur Unterbringung des Verschlusssystems sind bei dem erfindungsgemäßen elektromechanischen Verschlusssystem nicht notwendig, da das Verschlusssystem gänzlich an den Schiebetüren angebracht ist. Dadurch ist ein Nachrüsten eines derartigen Verschlusssystems an einem vorhandenen Schiebetürmöbel in einfacher Weise ermöglicht.

Vorteilhafte Ausführungsvarianten der Erfindung sind Gegenstand der Unteransprüche.

Gemäß einer vorteilhaften Ausführungsvariante der Erfindung weist das Führungselement eine entsprechend dem Querschnitt der Ausnehmung mehreckigen, insbesondere viereckigen Querschnitt auf. Dadurch wird eine verdrehsichere translatorische Bewegung des Riegels in Schließrichtung bzw. entgegen der Schließrichtung ermöglicht.

Gemäß einer weiteren vorteilhaften Ausführungsvariante der Erfindung ist das Verriegelungselement als Schneckengetriebe ausgebildet. Dadurch ist ein ausreichend großer Hub des Riegels bei gleichzeitig geringem Aufbau des Verriegelungselements ermöglicht.

Gemäß einer weiteren vorteilhaften Ausführungsvariante der Erfindung weist die Steuereinheit zur Ansteuerung des Elektromotors einen aktiven Transponder, insbesondere einen RFID-, RD- oder Bluetooth-Transponder auf. Dieser ermöglicht eine Fernsteuerung des Verschlusssystems durch eine entsprechend ausgebildete Fernsteuerungseinheit, so dass das im geschlossenen Zustand von außerhalb des Möbels unzugängliche Verschlusssystem in einfacher Weise von außen ansteuerbar ist.

Dabei kann durch Einsatz einer speziellen Hardwareschnittstelle die Ansteuerung des Elektromotors und die Signalübertragung an die als Kommunikationsmodul dienende Steuereinheit voneinander getrennt werden.

Gemäß einer weiteren vorteilhaften Ausführungsvariante der Erfindung weist das Verschlusssystem einen mit der Steuereinheit gekoppelten ersten Positionserkennungssensor zur Erfassung einer aktuellen Position des Riegels relativ zum Gehäuse sowie einen zweiten Positionserkennungssensor zur Erfassung einer aktuellen Position der Schiebetüren zueinander oder auf der jeweiligen Laufbahn auf.

Dadurch ist ermöglicht, einen Schließvorgang nur dann durch die Steuereinheit zuzulassen, wenn die Schiebetüren sich in der Schließposition befinden. Ein Ausfahren des Riegels in einer anderen Position der Schiebetüren als der Schließposition, bei der ein anschließendes Verschieben der Schiebetüren zu Beschädigungen der Schiebetüren und/oder des Riegels führen können, ist dadurch vermeidbar.

Die Steuereinheit ist gemäß einer weiteren vorteilhaften Ausführungsvariante der Erfindung mit wenigstens einem Signalelement zur Ausgabe eines Schließzustandssignals gekoppelt.

Dieses Signalelement ist dabei bevorzugt als optisches oder akustisches Signalelement ausgebildet, so dass bei Betätigung eines Signalgebers zur Ausführung einer Schließbewegung des Verschlusssytems dem Benutzer durch das Signalelement angezeigt oder akustisch mitgeteilt wird, ob das Schiebetürenmöbel verschlossen ist oder nicht.

Gemäß einer nochmals weiteren Ausführungsvariante der Erfindung ist das Schließzustandssignal durch Kombination eines Signals des Positionserkennungssensors und einer von der Steuereinheit erfassten aktuellen Position des Riegels ermittelbar.

Desweiteren ist nach einer vorteilhaften Ausführungsvariante der Erfindung in dem Gehäuse eine Energieversorgungseinheit für den Elektromotor und/oder die Steuereinheit aufgenommen, so dass bei Ausfall einer Hauptstromversorgung beispielsweise ein Schließen des Schiebetürenmöbels noch ermöglicht ist oder ein Signal angezeigt werden kann, das auf die fehlende Hauptstromversorgung hinweist oder dergleichen.

Nachfolgend wird ein bevorzugtes Ausführungsbeispiel der Erfindung anhand der beiliegenden Zeichnungen näher erläutert. Es zeigen:
- Figur 1: eine perspektivische Ansicht einer Ausführungsvariante eines erfindungsgemäßen Verschlusssystems in der Offen-Stellung,
- Figur 2: eine perspektivische Darstellung des Verschlusssystems aus Figur 1 in der Schließstellung,
- Figur 3: eine schematische Draufsicht auf ein an einer Schiebetür montierten Verschlusssystem in der Offen-Stellung des Verschlusssystems,
- Figur 4: eine schematische Draufsicht auf das an einer der Schiebetüren montierte Verschlusssystem in der Schließstellung und
- Figur 5: eine Schnittansicht durch ein Verriegelungselement des Verschlusssystems.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Schiebetüren, des Verriegelungselementes, des Riegels, des Elektromotors und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 sind mit den Bezugszeichen 1 und 2 zwei relativ zueinander auf parallel zueinander verlaufenden Laufbahnen verfahrbare Schiebetüren bezeichnet, mit denen ein Innenraum eines Möbels oder ein Teilbereich eines Innenraums eines Möbels geöffnet und verschlossen werden können.

Wie in den Draufsichten der Figuren 1 und 2 zu erkennen ist, ist an einer ersten Schiebetür 1 ein Gehäuse 4 eines elektromechanischen Verschlusssystems 3 befestigt. Das Gehäuse 4 ist dabei bevorzugt an einer der zweiten Schiebetür 2 abgewandten Seitenfläche 12 der ersten Schiebetür 1 befestigt, die dem zu verschießenden Innenraum des Schiebetürmöbels zugewandt ist.

In dem zum elektromechanischen Verschlusssystem gehörenden Gehäuse 4 ist ein Verriegelungselement 5 aufgenommen, das in Figur 5 in einer Schnittansicht dargestellt ist. Das Verriegelungselement 5 weist dabei einen aus einer Freigabestellung in einer Verriegelungsstellung verfahrbaren Riegel 53 auf.

Dieser Riegel 53 ist durch ein bevorzugt als Schneckengetriebe ausgebildetes Verriegelungselement 5 in einer Richtung Z quer zur Verschieberichtung X der Schiebetüren 1, 2 verfahrbar. Der Riegel 53 ist dabei auf einem Teil seiner zylindrischen Mantelfläche mit einem Außengewinde 55 versehen, dass mit einem Innengewinde einer Hülse 52 kämmt. Die Hülse 52 ist auf einem stirnseitigen Randumfang mit einem Zahnkranz versehen, in den ein Zahnrad 71 eingreift, das über eine Antriebswelle eines Elektromotors 7 antreibbar ist und so den Riegel 53 von einer in Figur 1 und 3 dargestellten Offen-Stellung in eine in den Figuren 2 und 4 gezeigte Schließstellung zu bewegen vermag.

Um einen möglichst großen Hub des Riegels 53 bei gleichzeitig geringem Aufbauen des Verriegelungselements 5 in Richtung Z zu ermöglichen, ist an dem Gehäuse 4 ein Führungselement 45 angeformt, dass in eine dem Gehäuse 4 zugewandten stirnseitige Ausnehmung 54 des Riegels 53 zur Führung des Riegels 53 in Schließrichtung Z ragt.

Dieses Führungselement 45 ist dabei bevorzugt im Querschnitt mehreckig, insbesondere viereckig, besonders bevorzugt mit quadratischem Querschnitt ausgebildet und ermöglicht so eine drehfeste Lagerung des Riegels 53 an dem Führungselement 45, so dass bei Aktivierung des Elektromotors 7 lediglich die Hülse 52 in Drehbewegung versetzt wird und durch die Drehbewegung der Hülse 52 der Riegel 53 in oder entgegen der Schließrichtung Z, auf dem Führungselement 45 translatorisch bewegt wird.

Wie in den Figuren 3 und 4 desweiteren gezeigt ist, weist das Gehäuse 4 ein an der Seitenwand 12 der Schiebetür 1 anliegendes Basisteil 43 auf, in dem eine Ausnehmung 44 vorgesehen ist, durch die die Hülse 52 bei der Montage des Verriegelungselements 5 durchgesteckt wird, so dass lediglich der Zahnkranz 51 im Innenraum des Gehäuses 4 verbleibt.

Das Gehäuse 4 weist desweiteren einen auf das Basisteil aufsetzbaren Gehäusedeckel 41 und einen eine Öffnung im Gehäusedeckel 41 verschließenden zweiten Gehäusedeckel 42 auf. Der zweite Gehäusedeckel 42 dient dabei dem einfachen Zugang des Gehäuseinneren zum Austausch von den der Stromversorgung dienenden Akkumulatoren 6.

Wie in den Figuren 1 und 2 desweiteren erkennbar ist, ragt die Hülse 52 des Verriegelungselementes in eine entsprechend geformte Bohrung der ersten Schiebetür 1, so dass in der Offen-Stellung des Verriegelungselements 5 die Hülse 52 vorzugsweise bündig mit der der zweiten Schiebetür 2 zugewandten Seitenfläche 11 der ersten Schiebetür 1 endet. Das der zweiten Schiebetür 2 zugewandte Ende des Riegels 53 ist in der Offen-Stellung des Verriegelungselementes 5 vorzugsweise ebenfalls bündig mit der Seitenfläche 11 der ersten Schiebetür 1.

In der Schließstellung (Figur 2) ist der Riegel 53 so weit aus der Hülse 52 in Richtung der zweiten Schiebetür 2 translatorisch verschoben, dass der Riegel in eine entsprechende Riegelaufnahme in der der ersten Schiebetür 1 zugwandten Seitenfläche 21 der zweiten Schiebetür 2 ragt, so dass die beiden Schiebetüren 1, 2 durch den Riegel 53 formschlüssig gegen ein Verschieben der Schiebetüren 1, 2 in Verschieberichtung X als auch gegen eine vertikale Verschiebung der Schiebetüren 1, 2 (Aushebeln) formschlüssig gesichert sind.

Zur Ansteuerung des Elektromotors 7 ist in dem Gehäuse 4 bevorzugt eine Steuereinheit 10 aufgenommen, die einen aktiven Transponder, insbesondere einen RFID-, RD- oder Bluetooth-Transponder aufweist. Dabei ist über eine spezielle Hardwareschnittstelle eine Ansteuerung des Elektromotors von einer Datenübertragung an die Steuereinheit 10 getrennt ausführbar.

Die Steuereinheit 10 ist bevorzugt mit einem ersten Positionserkennungssensor 8 zur Erfassung einer aktuellen Position des Riegels 53 relativ zu dem Gehäuse 4 gekoppelt. Wie in Figur 5 gezeigt, ist der erste Positionserkennungssensor 8 derart in dem Gehäuse 4 positioniert, dass die Stellung des Riegels 53 relativ zur Hülse 52 detektierbar ist. Der erste Positionserkennungssensor 8 ist dabei bevorzugt als optischer Sensor ausgebildet. Die Detektionsrichtung 81 erfolgt dabei vorzugsweise senkrecht zur Bewegungsrichtung Z des Riegels 53.

Desweiteren ist die Steuereinheit 10 mit einem zweiten Positionserkennungssensor 9 zur Erfassung einer aktuellen Position der Schiebetüren 1, 2 zueinander oder auf der Position der jeweiligen Schiebetüren 1, 2 auf der jeweiligen Laufbahn gekoppelt. Die Detektionsrichtung 91 erfolgt dabei vorzugsweise senkrecht zu den Seitenfläche 12, 22 der Schiebetüren 1, 2.

Die Steuereinheit ist desweiteren so ausgebildet, dass die aktuelle Position des Riegels 53 erfassbar ist, so dass beispielsweise durch Kombination der Informationen über die Position des Riegels 53 und der Schiebetüren die Ansteuerung eines Informationssignales betreffend den Schließzustand des Möbels ausgebbar ist.

Dazu sind vorzugsweise optische und/oder akustische Signalelemente als Teil des Verschlusssystems vorgesehen, die über die Steuereinheit ansteuerbar sind und mit denen beispielsweise die Schließstellung des Riegels 53 und damit die Verriegelung der Schiebetüren 1, 2 durch den Riegel 53 beispielsweise über ein Lichtsignal anzeigbar ist.

Wie in Figur 6 gezeigt ist, ist mit Hilfe der Positionserkennungssensoren 8, 9 eine Anzeige eines aktuellen Schließ- oder Öffnungszustandes des Schiebetürmöbels ermöglicht.

So kann zum einen in regelmäßigen Abständen oder bei Auslösung eines Schließbefehls durch eine mit dem Transponder der Steuereinheit 10 drahtlos gekoppelte Bedieneinheit mithilfe der Steuereinheit und den mit dieser gekoppelten Positionserkennungssensoren 8, 9 überprüft werden, ob die Schiebetüren 1,2 in ihrer Schließstellung positioniert sind oder nicht.

Sofern die Schiebetüren 1,2 in ihrer Schließstellung positioniert sind, wird abgefragt, ob der Riegel 53 in seiner Schließstellung positioniert ist oder nicht.

Sofern der Riegel 53 in seiner Schließstellung positioniert ist, erfolgt die Ausgabe eines Signals an die Bedieneinheit mit einer Information, ob die Schiebetüren 1, 2 durch den Riegel 53 verschlossen sind oder nicht.

### Bezugszeichen

- 1: erste Schiebetür
- 11: Seitenfläche
- 12: Seitenwand

- 2: zweite Schiebetür
- 21: Seitenfläche

- 3: Verschlusssystem

- 4: Gehäuse
- 41: erster Gehäusedeckel
- 42: zweiter Gehäusedeckel
- 43: Basisteil
- 44: Ausnehmung
- 45: Führungselement

- 5: Verriegelungselement
- 51: Zahnkranz
- 52: Hülse
- 53: Riegel
- 54: Ausnehmung
- 55: Gewinde

- 6: Akkumulatoren

- 7: Elektromotor
- 71: Zahnrad
- 72: Bohrung

- 8: erster Sensor
- 81: Detektionsrichtung

- 9: zweiter Sensor
- 91: Detektionsrichtung

- X: Verschieberichtung
- Z: Schließrichtung

## Patentansprüche

1. Möbel mit mindestens zwei zumindest einen Teilbereich einen Möbelkorpus schließenden auf parallelen Laufbahnen verfahrbaren Schiebetüren (1, 2) und einem elektromechanischen Verschlusssystem, mit dem die Schiebetüren (1, 2) in einer Schließposition verriegelbar ist, wobei das Verschlusssystem aufweist:
- mindestens ein Verriegelungselement (5) mit einem aus einer Freigabestellung in eine Verriegelungsstellung verfahrbaren Riegel (53),
- mindestens eine Riegelaufnahme zur Aufnahme des Riegels (53) in dessen Verriegelungsstellung,
- ein Gehäuse (4), in dem das Verriegelungselement (5) zumindest teilweise und ein den Riegel antreibender Elektromotor (7) aufgenommen ist,
- eine Steuereinheit (10), mit der der Elektromotor (7) ansteuerbar ist,
**dadurch gekennzeichnet, dass**
- das Verriegelungselement (5) in einer Bohrung einer parallel zu einer Verschieberichtung (x) der Schiebetüren (1, 2) ausgerichteten Seitenwand (12) einer ersten der Schiebetüren (1, 2) einliegt und die Riegelaufnahme an einer der ersten der Schiebetüren (1, 2) zugewandten Seitenfläche (21) einer zweiten der Schiebetüren (1, 2) angeordnet ist,
- wobei an dem Gehäuse (4) ein Führungselement (45) angeformt ist, dass in eine dem Gehäuse (4) zugewandte stirnseitige Ausnehmung (54) des Riegels (53) zur Führung des Riegels (4) in Schließrichtung (z) ragt.

2. Möbel nach Anspruch 1, **dadurch gekennzeichnet, dass** das Führungselement (45) und entsprechend die Ausnehmung (54) einen mehreckigen, insbesondere viereckigen Querschnitt aufweist.

3. Möbel nach Anspruch 1 oder 2, **dadurch gekennzeichnet, dass** das Verriegelungselement (5) als Schneckengetriebe ausgebildet ist.

4. Möbel nach einem der vorstehenden Ansprüche, **dadurch gekennzeichnet, dass** die Steuereinheit (10) zur Ansteuerung des Elektromotors (7) einen aktiven Transponder, insbesondere einen RFID-, RD- oder Bluetooth-Transponder, aufweist.

5. Möbel nach einem der vorstehenden Ansprüche, **gekennzeichnet durch** einen mit der Steuereinheit (10) gekoppelten ersten Positionserkennungssensor (8) zur Erfassung einer aktuellen Position des Riegels (53) relativ zu dem Gehäuse (4).

6. Möbel nach Anspruch 5, **dadurch gekennzeichnet, dass** der erste Positionserkennungssensor (8) derart in dem Gehäuse (4) positioniert ist, dass die Stellung des Riegels (53) relativ zu einer den mit einem Gewinde (55) versehenen Teil des Riegels (53) aufnehmenden Hülse (52) detektierbar ist, wobei die Hülse (52) drehbar und axial ortsfest in dem Gehäuse (4) gehalten von dem Elektromotor antreibbar ist.

7. Möbel nach einem der vorstehenden Ansprüche, **gekennzeichnet durch** einen mit der Steuereinheit (10) gekoppelten zweiten Positionserkennungssensor (9) zur Erfassung einer aktuellen Position der Schiebetüren (1, 2) zueinander oder auf der jeweiligen Laufbahn.

8. Möbel nach einem der vorstehenden Ansprüche, **dadurch gekennzeichnet, dass** die Steuereinheit (10) mit wenigstens einem Signalelement zur Ausgabe eines Schüeßzustandssignals gekoppelt ist.

9. Möbel nach Anspruch 8, **dadurch gekennzeichnet, dass** das wenigstens eine Signalelement als optisches oder akustisches Signalelement ausgebildet ist.

10. Möbel nach Anspruch 8 oder 9, **dadurch gekennzeichnet, dass** das Schließzustandssignal durch Kombination eines Signals des ersten Positionserkennungssensors (8) und des zweiten Positionserkennungssensors (9) ermittelbar ist.

11. Möbel nach einem der vorstehenden Ansprüche, **dadurch gekennzeichnet, dass** in dem Gehäuse (4) eine Energieversorgungseinheit (6) für den Elektromotor und/oder die Steuereinheit (10) aufgenommen ist.

## Claims

1. An item of furniture having at least two sliding doors (1, 2), which are movable on parallel tracks to close at least a portion of a furniture body, and having an electronic locking system, using which the sliding doors (1, 2) are lockable in a closed position, wherein the locking system has:
- at least one locking element (5) having a bolt (53) movable from a release position into a locking position,
- at least one bolt receptacle for accommodating the bolt (53) in its locked position,
- a housing (4), in which the locking element (5) is at least partially accommodated and an electric motor (7) driving the bolt is accommodated,
- a control unit (10), using which the electric motor (7) is controllable, **characterized in that**
- the locking element (5) is inserted into a borehole of a side wall (12), which is aligned parallel to a displacement direction (x) of the sliding doors (1, 2), of a first of the sliding doors (1, 2) and the bolt receptacle is arranged on a lateral surface (21) of a second of the sliding doors (1, 2) facing toward the first of the sliding doors (1, 2),
- wherein a guide element (45) is formed on the housing (4), which protrudes into a frontal recess (54) of the bolt (53), facing toward the housing (4), to guide the bolt (4) in the closing direction (z).

2. The item of furniture according to Claim 1, **characterized in that** the guide element (45) and accordingly the recess (54) have a polygonal, in particular rectangular cross section.

3. The item of furniture according to Claim 1 or 2, **characterized in that** the locking element (5) is designed as a worm gear.

4. The item of furniture according to any one of the preceding claims, **characterized in that** the control unit (10) for controlling the electric motor (7) has an active transponder, in particular an RFID, RD, or Bluetooth transponder.

5. The item of furniture according to any one of the preceding claims, **characterized by** a first position detection sensor (8), which is coupled to the control unit (10), for acquiring a present position of the bolt (53) in relation to the housing (4).

6. The item of furniture according to Claim 5, **characterized in that** the first position detection sensor (8) is positioned in the housing (4) such that the position of the bolt (53) in relation to a sleeve (52), which accommodates the part of the bolt (53) provided with a thread (55), is detectable, wherein the sleeve (52) is held so it is drivable in a rotatable and axially fixed manner in the housing (4) by the electric motor.

7. The item of furniture according to any one of the preceding claims, **characterized by** a second position detection sensor (9), which is coupled to the control unit (10), for acquiring a present position of the sliding doors (1, 2) in relation to one another or on the respective track.

8. The item of furniture according to any one of the preceding claims, **characterized in that** the control unit (10) is coupled to at least one signal element for output of a closing status signal.

9. The item of furniture according to Claim 8, **characterized in that** the at least one signal element is designed as an optical or acoustic signal element.

10. The item of furniture according to Claim 8 or 9, **characterized in that** the closing status signal can be ascertained by combination of a signal of the first position detection sensor (8) and the second position detection sensor (9).

11. The item of furniture according to any one of the preceding claims, **characterized in that** a power supply unit (6) for the electric motor and/or the control unit (10) is accommodated in the housing (4).

## Revendications

1. Meuble doté d'au moins deux portes coulissantes (1, 2) fermant au moins une partie d'un corps de meuble, mobiles sur des glissières parallèles, et d'un système de fermeture électromécanique au moyen duquel les portes coulissantes (1, 2) peuvent être verrouillées dans une position de fermeture, lequel système de fermeture présente :
- au moins un élément de verrouillage (5) avec un verrou (53) mobile d'une position de libération dans une position de verrouillage,
- au moins un logement de verrou pour loger le verrou (53) dans sa position de verrouillage,
- un boîtier (4) dans lequel sont logés l'élément de verrouillage (5) au moins partiellement et un moteur électrique (7) qui entraîne le verrou,
- une unité de commande (10) avec laquelle le moteur électrique (7) peut être commandé,
**caractérisé en ce que**
- l'élément de verrouillage (5) est logé dans un trou d'une paroi latérale (12) orientée parallèlement à une direction de coulissement (x) des portes coulissantes (1, 2) d'une première des portes coulissantes (1, 2) et le logement de verrou est disposé sur une surface latérale (21), tournée vers la première des portes coulissantes (1, 2), d'une deuxième des portes coulissantes (1, 2),
- un élément de guidage (45) étant formé sur le boîtier (4), lequel fait saillie dans un évidement frontal (54), tourné vers le boîtier (4), du verrou (53) pour guider le verrou (4) dans la direction de fermeture (z).

2. Meuble selon la revendication 1, **caractérisé en ce que** l'élément de guidage (45) et de façon correspondante l'évidement (54) présentent une section transversale polygonale, en particulier carrée.

3. Meuble selon la revendication 1 ou 2, **caractérisé en ce que** l'élément de verrouillage (5) est réalisé sous la forme d'un engrenage à vis sans fin.

4. Meuble selon l'une des revendications précédentes, **caractérisé en ce que** l'unité de commande (10) pour la commande du moteur électrique (7) présente un transpondeur actif, en particulier un transpondeur RFID, RD ou Bluetooth.

5. Meuble selon l'une des revendications précédentes, **caractérisé par** un premier détecteur de position (8) couplé à l'unité de commande (10) pour détecter une position actuelle du verrou (53) par rapport au boîtier (4).

6. Meuble selon la revendication 5, **caractérisé en ce que** le premier détecteur de position (8) est positionné dans le boîtier (4) de telle sorte que la position du verrou (53) par rapport à une douille (52) recevant la partie du verrou (53) pourvue d'un filetage (55) soit détectable, la douille (52) pouvant être entraînée en rotation en étant maintenue fixe axialement dans le boîtier (4) par le moteur électrique.

7. Meuble selon l'une des revendications précédentes, **caractérisé par** un deuxième détecteur de position (9) couplé à l'unité de commande (10) pour détecter une position actuelle des portes coulissantes (1, 2) l'une par rapport à l'autre ou sur la glissière respective.

8. Meuble selon l'une des revendications précédentes, **caractérisé en ce que** l'unité de commande (10) est couplée à au moins un élément de signalisation pour délivrer un signal d'état de fermeture.

9. Meuble selon la revendication 8, **caractérisé en ce que** ledit au moins un élément de signalisation est réalisé sous la forme d'un élément de signalisation optique ou acoustique.

10. Meuble selon la revendication 8 ou 9, **caractérisé en ce que** le signal d'état de fermeture peut être déterminé en combinant un signal du premier détecteur de position (8) et du deuxième détecteur de position (9).

11. Meuble selon l'une des revendications précédentes, **caractérisé en ce qu'**une unité d'alimentation en énergie (6) pour le moteur électrique et/ou l'unité de commande (10) est logée dans le boîtier (4).
